# EUROPÄISCHE PATENTSCHRIFT

(11) **EP 3 721 778 B1**
(45) Veröffentlichungstag und Bekanntmachung des Hinweises auf die Patenterteilung: **16.10.2024**
(21) Anmeldenummer: 20000024.8
(22) Anmeldetag: 16.01.2020
(51) Int. Cl.: A47L 13/42, A46B 5/00, A46B 17/02

(54) **DOPPELBESEN MIT SELBSTHEBEFUNKTION**
DOUBLE BROOM WITH SELF-LIFTING FUNCTION
BALAI DOUBLE AVEC FONCTION D'AUTO-ÉLÉVATION

(30) Priorität: 29.01.2019 DE 102019000778
(43) Veröffentlichungstag der Anmeldung: 14.10.2020
(73) Patentinhaber: Strübbe, Andreas, 15517 Fürstenwalde (DE); Koch, Karén, 15517 Fürstenwald (DE)
(72) Erfinder: Strübbe, Andreas, 15517 Fürstenwalde (DE); Koch, Karén, 15517 Fürstenwald (DE)
(74) Vertreter: Scheffler, Marco

(56) Entgegenhaltungen:
- WO-A1-97/27796
- US-A- 2 860 360
- US-A- 2 890 470
- US-A- 4 358 123
- US-A- 5 198 036

## Beschreibung

### Bezugszeichenliste

1 : Besen links
1a : Besen rechts
2 : Rolle
3 : Rollenaufhängung mit Feder
4 : Besentorsionsverbindung
5 : Besenstiel
6 : Rollenaufhängung mit gespannter Feder in der Vorwärtsbewegung
7 : Rollenaufhängung mit entspannter Feder in der Rückwärtsbewegung
8 : Elastisches/-e Formstück/-e als Torsionselement

Nach dem Stand der Technik sind Besen und Reinigungsvorrichtungen bekannt, wie Beispielweise aus der US 4358123A, US 5198036A und US 2890470A, die zusätzlich zum Besenkörper Rollen aufweisen. WO 97/27796 A1 offenbart einen konventionellen Doppelten-Wischmopp, wobei zwei Wischmopps miteinander verbunden sind und US 2 860 360 A offenbart ein konventionellen Doppelbesen mit Wischfunktion, bei dem zwei Besen in einem Winkel zueinander verbunden sind und zwei Stiele gekreuzt sind. Durch Zusammendrücken oder Auseinanderdrücken der Stiele kann der Winkel der Besen zueinander geändert werden.

Es ist die Aufgabe der Erfindung einen Besen zu schaffen, der eine erleichterte Handhabung bietet. Diese Aufgabe wird durch einen Besen mit den Merkmalen des Anspruchs 1 gelöst.

Beim Doppelbesen mit Selbsthebefunktion Abb. 1, handelt es sich um ein Besensystem, dass durch Rollen Abb.1 (Foto 1) und einer Aufhängung mit Federung Abb. 3 (Foto 2) in der Lage ist, in der rückwärts Fegebewegung den Besenkörper anzuheben Abb. 4.

Der besondere Effekt der hier entsteht ist der, dass der Doppelbesen in der Rückholbewegung nicht angehoben werden muss. Er rollt kraftsparend über das Kehrgut zurück. Somit kann die Besenbreite (Arbeitsbreite) deutlich vergrößert werden. Hierfür wurde der Besen (1) mit einem zweiten Besen (1a) Abb. 1, mittels elastischer Formstücke (4) verbunden Abb. 2. Die Formstücke (z. B. wahlweise Gewebeschläuche) Abb. 4 (Foto 4) funktionieren als Torsionsgelenk und gleichen Bodenunebenheiten aus. Durch diese Bauart ist es möglich, verschiedene Besenbreiten und -arten (Straßenbesen, Saal-/Hallenbesen usw.) zu verbinden.

Ein besonderer Vorteil des Doppelbesens ist die schonende Körperhaltung beim Fegen. Man bewegt den Besen durch leichten Druck nach vorn Abb. 3 und zieht ihn dann einfach zu sich zurück Abb. 4. Der Besen hebt sich hierbei selbständig aus und rollt über das noch liegende Kehrgut zurück. Der Besen braucht nicht wie handelsübliche zum Zurücksetzen angehoben werden. Mit dem Doppelbesen mit Selbsthebefunktion schafft man in der gleichen Zeit größere Flächen bei geringerem Kraftaufwand.

## Patentansprüche

1. Doppelbesen, umfassend:
zwei Besenkörper (1, 1a) bestehend aus einen ersten Besenkörper (1) und einen zweiten Besenkörper (1a), wobei jeder der zwei Besenkörper (1, 1a) Borsten umfasst; und
wobei der erste Besenkörper (1) und der zweite Besenkörper (1a) durch eine Torsionsverbindung (4) miteinander verbundenen sind; wobei die Torsionsverbindung (4) aus zwei elastischen Formstücken (8) gebildet ist; und wobei jeweils eins der zwei elastischen Formstücke (8) an einem jeweiligen Ende der zwei Besenkörpern (1, 1a) befestigt ist;
wobei der Doppelbesen je Besenkörper (1, 1a) weiterhin folgendes umfasst:
einen Stiel (5), wobei der Stiel (5) am Besenkörper (1, 1a) montiert ist; und
eine Aufhängung (3) mit einer Rolle (2) und einer Feder, wobei die Aufhängung am Besenkörper (1, 1a) montiert ist,
wobei die Aufhängung (3) in einem Ruhezustand an dem Besenkörper (1,1a) anliegt,
wobei eine Länge der Aufhängung (3) mit Rolle (2) länger ist als eine Länge des Besenkörpers (1, 1a) mit den nach unten stehenden Borsten,
wobei die Aufhängung (3) mit der Rolle (2) vom Besenkörper (1, 1a) bei einer Vorwärtsbewegung des Besenkörpers (1, 1a) wegschwingt und so die Feder durch eine Zugbelastung aufgrund der Vorwärtsbewegung des Besenkörpers (1, 1a) gespannt wird;
wobei die Aufhängung (3) mit der Rolle (2) sich zum Besenkörper (1, 1a) bei einer rückläufigen Bewegung des Besenkörpers (1, 1a) zurückzieht und so die Feder durch die rückläufige Bewegung entspannt wird,
wobei der Besenkörper (1, 1a) durch eine Lageveränderung der Aufhängung (3) mit der Rolle (2) absenkbar ist,
wobei der Längenunterschied zwischen der Aufhängung (3) mit der Rolle (2) und dem Besenkörper (1, 1a) mit den Borsten den richtungsbezogenen Kontaktwechsel von Besenkörper (1, 1a) und Boden ermöglicht.

## Claims

1. Double broom, comprising:
two broom bodies (1, 1a) consisting of a first broom body (1) and a second broom body (1a), wherein each of the two broom bodies (1, 1a) comprises bristles; and
wherein the first broom body (1) and the second broom body (1a) are connected to each other by a torsion connection (4), wherein the torsion connection (4) is formed from two elastic form pieces (8); and wherein in each case one of the two elastic form pieces (8) is attached to a corresponding end of one of the two broom bodies (1, 1a);
wherein each of the broom bodies (1, 1a) of the double broom further comprises:
a stick (5), wherein the stick (5) is mounted on the broom body (1, 1a); and
a suspension (3) with a wheel (2) and a spring, wherein the suspension is mounted on the broom body (1, 1a),
wherein the suspension (3) lies against the broom body (1, 1a) in a resting position,
wherein a length of the suspension (3) with the wheel (2) is longer than a length of the broom body (1, 1a) with the downward bristles,
wherein the suspension (3) with the wheel (2) swings away from the broom body (1, 1a) during a forward movement of the broom body (1, 1a) in such a way that the spring is tensioned by a tensile load due to the forward movement of the broom body (1, 1a);
wherein the suspension (3) with the wheel (2) recedes towards the broom body (1, 1a) during a backward movement of the broom body (1, 1a) in such a way that the spring is loosened by the backward movement,
wherein the broom body (1, 1a) is able to be lowered by a position change of the suspension (3) with the wheel (2),
wherein the difference in length between the suspension (3) with the wheel (2) and the broom body (1, 1a) with the bristles enables the direction-based contact switch between the broom body (1, 1a) and the floor.

## Revendications

1. Balai double, comprenant :
deux corps de balais (1, 1a) se composant d'un premier corps de balai (1) et d'un deuxième corps de balai (1a), chacun des deux corps de balais (1, 1a) comprenant des poils ; et
le premier corps de balai (1) et le deuxième corps de balai (1a) étant reliés entre eux par une liaison de torsion (4) ; la liaison de torsion (4) étant formée de deux raccords élastiques (8) ; et respectivement l'un des deux raccords élastiques (8) étant fixé sur une extrémité respective des deux corps de balais (1, 1a) ;
le balai double comprenant en outre, pour chaque corps de balai (1, 1a), les éléments suivants :
un manche (5), le manche (5) étant monté sur le corps de balai (1, 1a) ; et
une suspension (3) avec une roulette (2) et un ressort, la suspension étant montée sur le corps de balai (1, 1a),
la suspension (3) reposant contre le corps de balai (1, 1a) dans un état de repos,
une longueur de la suspension (3) avec la roulette (2) étant supérieure à une longueur du corps de balai (1, 1a) avec les poils tournés vers le bas,
la suspension (3) avec la roulette (2) s'éloignant du corps de balai (1, 1a) lors d'un mouvement vers l'avant du corps de balai (1, 1a) et le ressort étant ainsi tendu par une contrainte de traction en raison du mouvement vers l'avant du corps de balai (1, 1a) ;
la suspension (3) avec la roulette (2) se rétractant vers le corps de balai (1, 1a) lors d'un mouvement vers l'arrière du corps de balai (1, 1a) et le ressort étant ainsi détendu par le mouvement vers l'arrière,
le corps de balai (1, 1a) étant abaissable par une modification de position de la suspension (3) avec la roulette (2),
la différence de longueur entre la suspension (3) avec la roulette (2) et le corps de balai (1, 1a) avec les poils permettant le changement de contact des corps de balai (1, 1a) et du sol en fonction de la direction.
